# EUROPÄISCHE PATENTSCHRIFT

(11) **EP 0 829 349 B1**
(45) Veröffentlichungstag und Bekanntmachung des Hinweises auf die Patenterteilung: **18.07.2001**
(21) Anmeldenummer: 97115306.9
(22) Anmeldetag: 04.09.1997
(51) Int. Cl.: B41F 31/02, B41F 31/08

(54) **Vorrichtung zum Zuführen von Druckfarbe**
Apparatus for supplying ink
Dispositif pour alimenter en encre

(30) Priorität: 12.09.1996 DE 19636985
(43) Veröffentlichungstag der Anmeldung: 18.03.1998
(73) Patentinhaber: Koenig & Bauer Aktiengesellschaft, 97080 Würzburg (DE)
(72) Erfinder: Schäfer, Karl Robert, 97222 Rimpar (DE)

(56) Entgegenhaltungen:
- EP-A- 0 393 939
- EP-A- 0 716 923
- DE-A- 2 625 850
- DE-A- 4 310 282
- DE-U- 1 950 236
- DE-U- 29 602 801
- FR-A- 1 546 670
- GB-A- 2 288 366
- US-A- 3 804 012
- US-A- 5 150 651

## Beschreibung

Die Erfindung betrifft eine Vorrichtung zum Zuführen von Druckfarbe zu einem Farbwerk einer Rotationsdruckmaschine gemäß dem Oberbegriff des Anspruches 1.

Die DE 296 02 801 U1 beschreibt eine Vorrichtung zum Auspressen von Druckfarbe aus Kartuschen mittels eines Kolbens. Dieser Kolben wird mit Druckluft betätigt.

Die DE-PS 870 816 zeigt eine Handfarbpresse zum Auspressen von Druckfarbe aus einer Tube mittels eines Kolbens, wobei der Kolben mittels einer Gewindespindel betätigt wird.

Die EP 07 16 923 A2 offenbart eine Vorrichtung zur Versorgung eines Farbwerkes mit Farbe, wobei eine Kartusche an einer Traverse befestigt ist.

Durch die US 51 50 651 A ist eine Vorrichtung zum Zuführen von Druckfarbe bekannt, die parallel zu einer Längsachse einer Farbwalze schwenkbar ist.

Der Erfindung liegt die Aufgabe zugrunde, eine Vorrichtung zum Zuführen von Druckfarbe zu schaffen.

Diese Aufgabe wird durch die Merkmale des kennzeichnenden Teiles des Anspruches 1 gelöst.

Bei der Vorrichtung zum Zuführen von Druckfarbe kann eine aus einer Druckfarbenkartusche zu fördernde Menge von Druckfarbe genau dosiert werden.

Bei der Vorrichtung wird ein Spindelhubmotor verwendet, der einfach baut und mit dem eine Dosierung von Druckfarbe genau erfolgt. Dabei ist eine Lageregelung einer zugehörigen Gewindespindel des Spindelhubmotors mittels eines Sensors, beispielsweise eines am Elektromotor angebrachten Drehimpulsgebers, in einfacher Weise möglich.

Eine gute Zugänglichkeit bei Wartungs- oder Reparaturarbeiten wird sowohl für den Farbkasten und die Rasterwalze als auch für die Vorrichtung zum Zuführen von Druckfarbe durch eine erfindungsgemäße schwenkbare Traverse erreicht, an der die Vorrichtung zum Zuführen von Druckfarbe befestigt ist.

Die erfindungsgemäße Vorrichtung ist in der Zeichnung dargestellt und wird im folgenden näher beschrieben.

Es zeigen
- Fig. 1: eine schematische Draufsicht auf eine Vorrichtung zum Zuführen von Druckfarbe in Arbeitsstellung;
- Fig. 2: eine schematische Draufsicht auf die Vorrichtung zum Zuführen von Druckfarbe in Wartungsstellung;
- Fig. 3: eine schematische Seitenansicht der Vorrichtung zum Zuführen von Druckfarbe.

Eine Dosiereinrichtung 1 zum Zuführen von Druckfarbe zu einem Farbwerk einer Rotationsdruckmaschine weist beispielsweise eine Farbwalze, z. B. eine Rasterwalze 2 und einen mit einer Rakeleinrichtung 3 versehenen Farbkasten 4 auf.
Dieser Farbkasten 4 ist an seiner oben liegenden Seite offen ausgebildet oder zumindest mit einer Öffnung 6 zur Zufuhr von Druckfarbe versehen.
Dem Farbkasten 4 ist eine Zufuhrvorrichtung 7 zum Zuführen von Druckfarbe zugeordnet. Diese Zufuhrvorrichtung 7 besteht im wesentlichen aus einer Traverse 8, einem als Spindelhubmotor 9 ausgebildeten Schraubengetriebe und einer Aufnahme für eine Druckfarbenkartusche 11.
Diese Druckfarbenkartusche 11 weist als Körper eine kreiszylinderförmige Hülse 12 auf, die stirnseitig mit einem Deckel 13 verschlossen ist. Dieser Deckel 13 ist mit einer Austrittsöffnung 14 versehen. Diese Austrittsöffnung 14 kann beispielsweise in einem zentralen Befestigungsgewinde 16 integriert sein, welches zentrisch in dem stirnseitigen Deckel 13 angeordnet ist. An ihrer zweiten Stirnseite ist die Druckfarbenkartusche mit einer als Kolben wirkenden Scheibe 17 abgedeckt. Diese Scheibe 17 ist innerhalb der Hülse 12 verschiebbar. Hülse 12, Deckel 13 und Scheibe 17 bilden einen Speicher für Druckfarbe.

Die Traverse 8 ist achsparallel zur Rasterwalze 2 zwischen Seitengestellen 18, 19 der Rotationsdruckmaschine angeordnet. Mittels eines Drehgelenkes 21 ist die Traverse 8 zumindest in einer Ebene schwenkbar mit einem Seitengestell 18 verbunden. Im vorliegenden Ausführungsbeispiel ist die Traverse 8 horizontal aus den Seitengestellen 18, 19 herausschwenkbar angeordnet. Die Traverse 8 kann aber auch in Abhängigkeit von der Anordnung des Farbkastens 4 in verschiedene Richtungen, z. B. vertikal schwenkbar angeordnet sein.

Die Traverse 8 ist im Querschnitt U-förmig ausgebildet. An einem ersten Ende der Traverse 8 ist innenliegend der Spindelhubmotor 9 befestigt, so daß sich dessen Gewindespindel 22 parallel zur Traverse 8 erstreckt.

An einem ersten Ende der Gewindespindel 22 ist ein Kolben 23 angeordnet. Dieser Kolben 23 ist mit seinem Durchmesser auf einen Innendurchmesser der Hülse 12 der Druckfarbenkartusche 11 angepaßt und arbeitet mit der Scheibe 17 der Druckfarbenkartusche 11 zusammen. Es ist aber auch möglich die Scheibe 17 entfallen zu lassen, so daß der Kolben 23 direkt oder unter Zwischenschaltung einer Folie auf die Druckfarbe in der Druckfarbenkartusche 11 drückt. Dazu wirkt der Kolben 23 dichtend mit einer Innenseite der Hülse 12 der Druckfarbenkartusche 11 zusammen. Die Gewindespindel 22 wird von einer nichtdargestellten Nuß in ihrer - Längsrichtung bewegt. Dazu ist die mittels eines Elektromotors 24 drehbare Nuß ansonsten ortsfest bezüglich der Traverse 8 gelagert. Nuß, Gewindespindel 22 und Elektromotor 24 bilden im wesentlichen den Spindelhubmotor 9.

Der Elektromotor 24 bzw. die Gewindespindel 22 des Spindelhubmotors 9 arbeitet mit einem Sensor zur Erkennung einer Position der Gewindespindel 22 direkt oder indirekt zusammen. Dazu ist im vorliegenden Ausführungsbeispiel der Elektromotor 24 beispielsweise mit einem Drehimpulsgeber versehen. Der Elektromotor 24 kann in vorteilhafter Weise als Schrittmotor ausgeführt sein.

An den Kolben 23 des Spindelhubmotors 9 schließt sich in axialer Richtung gesehen eine Aufnahme für die Druckfarbenkartusche 11 an. Diese Aufnahme kann im einfachsten Fall nur als ein Anschlag ausgebildet sein oder mit einer Gewindebohrung versehen sein, in die das Befestigungsgewinde der Druckfarbenkartusche einschraubbar ist. Im vorliegenden Beispiel ist ein an der Traverse 8 befestigter Auslauf 26 vorgesehen. Dieser rohrartige Auslauf 26 erstreckt sich senkrecht zur Traverse 8 verlaufend in Richtung Farbkasten 4 und ist an seinem dem Farbkasten 4 zugewandten Ende mit einer Öffnung 27 versehen. An seinem zweiten Ende ist der Auslauf 26 in axialer Richtung der Rasterwalze 2 mit einer Gewindebohrung 28 zur Aufnahme der Druckfarbenkartusche 11 versehen.

Die Funktionsweise der erfindungsgemäßen Zufuhrvorrichtung ist folgendermaßen:

Zur Zufuhr von Druckfarbe in den Farbkasten 4 wird der Elektromotor 24 des Spindelhubmotors 9 betätigt. Daraufhin wird der Kolben 23 mittels der Gewindespindel 22 in Richtung Druckfarbenkartusche 11 bewegt. Der Kolben 23 gelangt in Kontakt mit der Scheibe 17 und drückt gegen diese. Die vom Kolben 23 bewegte Scheibe 17 fördert nun Druckfarbe aus der Druckfarbenkartusche 11 über den Auslauf 26 in den Farbkasten 4.

Die Betätigung des Spindelhubmotores 9 kann manuell oder auch vorbestimmt dosiert erfolgen, indem eine Stellung der Gewindespindel 22 zur Dosierung einer Menge von Druckfarbe herangezogen wird.
Auch ist eine Regelung des Spindelhubmotors 9 mittels eines Füllstandssensors im Farbkasten 4 möglich.
Dieser Spindelhubmotor eignet sich besonders zur Automatisierung der Zufuhr von Druckfarbe. Neben der bereits erwähnten Regelung des Spindelhubmotores über einen Füllstandssensor ist es auch möglich, den Spindelhubmotor in Abhängigkeit einer auf den Druckfarbenverbrauch bei bestimmten Produktionsbedingungen angepaßten Druckfarbenmenge pro Zeiteinheit automatisch anzusteuern.

### Bezugszeichenliste

- 1: Dosiereinrichtung
- 2: Rasterwalze
- 3: Rakeleinrichtung
- 4: Farbkasten
- 5: -
- 6: öffnung (4)
- 7: Zuführvorrichtung
- 8: Traverse
- 9: Spindelhubmotor
- 10: -
- 11: Druckfarbenkartusche
- 12: Hülse (11)
- 13: Deckel (11)
- 14: Austrittsöffnung (13)
- 15: -
- 16: Befestigungsgewinde
- 17: Scheibe
- 18: Seitengestell
- 19: Seitengestell
- 20: -
- 21: Drehgelenk
- 22: Gewindespindel (9)
- 23: Kolben (9)
- 24: Elektromotor (9)
- 25: -
- 26: Aus lauf
- 27: öffnung (26)
- 28: Gewindebohrung (26)

## Patentansprüche

1. Vorrichtung zum Zuführen von Druckfarbe zu einem eine Farbwalze (2) aufweisenden Farbwerk einer Rotationsdruckmaschine aus einer Druckfarbenkartusche (11), wobei die Druckfarbenkartusche (11) und die zugehörige Vorrichtung zum Fördern von Druckfarbe an einer Traverse (8) angeordnet sind, dadurch gekennzeichnet, daß diese Traverse (8) bezüglich Seitengestellen (18; 19) der Rotationsdruckmaschine ortsveränderbar angeordnet ist, daß die Traverse (8) an einem Seitengestell (18) schwenkbar angeordnet ist, so daß ein Winkel zwischen einer Längsachse der Farbwalze (2) und einer Längsachse der Traverse (8) veränderbar ist.

2. Vorrichtung nach Anspruch 1, dadurch gekennzeichnet, daß die Traverse (8) horizontal aus den Seitengestellen (18; 19) herausschwenkbar ist.

## Claims

1. Apparatus for feeding printing ink from a printing-ink cartridge (11) to an inking unit having an inking roll (2) in a rotary printing machine, the printing-ink cartridge (11) and the associated apparatus for feeding printing ink being arranged on a crossmember (8), characterized in that this crossmember (8) is arranged such that its position with respect to side frames (18; 19) of the rotary printing machine can be altered, in that the crossmember (8) is arranged on a side frame (18) such that it can be pivoted, so that an angle between a longitudinal axis of the inking roll (2) and a longitudinal axis of the crossmember (8) can be altered.

2. Apparatus according to Claim 1, characterized in that the crossmember (8) can be pivoted horizontally out of the side frames (18; 19).

## Revendications

1. Dispositif pour alimenter en encre d'impression un groupe d'encrage présentant un rouleau encreur (2), d'une machine à imprimer rotative, à partir d'une cartouche d'encre d'impression (11), la cartouche d'encre d'impression (11) et le dispositif afférent, pour véhiculer de l'encre d'impression, étant disposés sur une traverse (8), caractérisé en ce que cette traverse (8) est disposée de façon à être déplaçable par rapport aux bâtis latéraux (18 ; 19) de la machine à imprimer rotative, en ce que la traverse (8) est montée de façon à pouvoir pivoter sur un bâti latéral (18), de manière que l'angle, entre l'axe longitudinal du rouleau encreur (2) et l'axe longitudinal de la traverse (2), soit modifiable.

2. Dispositif selon la revendication 1, caractérisé en ce que la traverse (8) est susceptible d'être sortie par pivotement hors des bâtis latéraux (18 ; 19).
